# FASCICULE DE BREVET EUROPEEN

(11) **EP 0 160 580 B1**
(45) Date de publication et mention de la délivrance du brevet: **15.03.1989**
(21) Numéro de dépôt: 85400328.2
(22) Date de dépôt: 22.02.1985
(51) Int. Cl.: G10K 11/00, G10K 11/30

(54) **Sonde d'échographie à disque piézoélectrique oscillant solidaire d'une membrane déformable formant lentille de focalisation**
Echographie-Wandler mit einer oszillierenden piezoelektrischen Scheibe auf dem eine eine Linse formende, deformierbare Membran angeordnet ist
Echographic transducer using an oscillating piezoelectric disc on which a deformable membrane forming a lens is mounted

(30) Priorité: 04.04.1984 FR 8405296
(43) Date de publication de la demande: 06.11.1985
(73) Titulaire: EDAP INTERNATIONAL, F-77200 Croissy Beaubourg-Marne la Vallée (FR)
(72) Inventeur: Dory, Jacques, F-77450 Coupvray-Esblay (FR)
(74) Mandataire: Marquer, Francis

(56) Documents cités:
- EP-A- 0 036 353
- EP-A- 0 045 265
- WO-A-82/04157

## Description

L'invention se rapporte aux sondes d'échographie comportant un transducteur composé d'un boîtier contenant un liquide de couplage et muni d'une fenêtre de passage d'un faisceau ultrasonore, dans lequel sont immergés un élément piézoélectrique, de préférence en forme de disque, un organe moteur électrique et une liaison mécanique transformant la rotation de l'arbre du moteur en mouvement oscillant de l'élément piézoélectrique.

Ces sondes sont utilisées dans les appareils d'échographie médicale où le faisceau ultrasonore engendré par l'élément piézoélectrique effectue un balayage angulaire plan relativement rapide. Dans les demandes de brevet français n° 80.16717 déposée le 29 juillet 1980 pour "Sonde d'échographie à balayge sectoriel comportant deux liquides de couplage" (corresponde à EP-A-45 265) et n° 80.16718 déposée le 29juillet 1980 pour "Sonde d'échographie à balayage sectoriel mécanique" (FR-A-2 487 665), on a décrit des sondes de ce genre, comportant une liaison mécanique particulièrement simple et avantageuse. Bien que l'invention s'appliquera de préférence aux sondes comportant cette liaison mécanique spéciale, il doit être bien compris que son application pourrait être plus générale.

Dans certaines applications, il est souhaitable de pouvoir focaliser le faisceau ultrasonore émis par la sonde à distance variable et avec une précision aussi grande que possible, pour obtenir la "mise au point" dans une zone d'examen particulière. Il est connu, à cet effet, de fermer la fenêtre de passage susvisée au moyen d'une membrane convexe formant lentille acoustique lorsque le liquide contenu dans le boîtier présente, en ce qui concerne la vitesse de propagation des ultrasons, des propriétés différentes de celles de l'eau qui constitue l'élément principal des tissus observés. On peut évidemment obtenir une focalisation variable en faisant varier la courbure de la membrane par différents moyens.

L'inconvénient de cette solution antérieure est que la distance focale varie légèrement au cours du balayage ; ce qui sera une cause d'astigmatisme.

L'invention vise à s'affranchir de cet inconvénient en constituant la lentille, de façon connue en soi, au moyen d'une membrane déformable solidarisée à l'élément piézoélectrique mobile pour constituer avec lui une chambre contenant un liquide d'indice de réfraction pour les ondes acoustiques différent de celui du liquide de couplage, et en faisant comporter une portion mobile souple à la canalisation qui relie ladite chambre mobile à un réservoir fixe de liquide, lui-même associé à des moyens de faire varier le volume du liquide qu'il contient.

On a déjà proposé, selon WO-A-82 04 157, figure 1, la combinaison d'un transducteur plan réglable en inclinaison et en azimut avec une lentille fixe. Selon la figure 3, la lentille est réalisée sur une face du transducteur plan lui-même. Selon la figure 1, on fait varier la courbure de la lentille en amenant un volume variable de liquide au moyen d'une conduite fixe 7.

Dans le mode d'exécution de la figure 4, l'ensemble transducteur plan-lentille tourne autour d'un axe, mais la manière dont la conduite d'amenée du liquide en vue du réglage est alors réalisée pour autoriser cette rotation n'est nullement décrite.

Dans tous les cas de figure, la membrane 11 qui constitue la fenêtre de sortie des ultrasons est plane et ne constitue pas une lentille.

Ce document antérieur ne décrit aucun moyen pratique de faire osciller la lentille autour d'un axe pour effectuer un balayage sectoriel. Selon la figure 4, la lentille est disposée dans un plan perpendiculaire à l'axe de rotation et le balayage s'effectue donc dans un plan parallèle à la fenêtre de sortie des ultrasons. Selon la figure 1, le balayage est hélicoïdal et la lentille est fixe. En fait, c'est surtout un réglage qui est prévu plutôt qu'un mouvement de balayage.

La présente invention s'applique exclusivement au cas d'une sonde d'échographie à balayage sectoriel. Les sondes d'échographie à balayage sectoriel mécanique, bien connues en soi, sont très simples à réaliser et il est particulièrement intéressant de pouvoir leur conférer les possibilités de focalisation réglages. Or si l'oscillation relativement rapide du disque transducteur n'exclut pas que l'on forme une lentille sur ledit disque lui-même, cela oblige à trouver un moyen pratique de faire varier la courbure de la membrane de ladite lentille bien que celle-ci oscille rapidement. Un tel moyen n'est pas décrit dans le document cité, où seule la figure 1 illustre un moyen de réglage, mais où ce moyen est associé à une lentille fixe.

L'invention selon la seule revendication combine un tel moyen à la caractéristique selon laquelle la fenêtre de transmission des ultrasons étant elle-même hémisphérique et formant ainsi une seconde lentille (ce qui est très avantageux lorsqu'on désire obtenir une focalisation très précise), l'axe d'oscillation du disque transducteur est décalé par rapport au plan du disque, de façon à le faire passer par le centre de la demi-sphère. C'est en effet seulement de cette façon que le point focal de l'ensemble des deux lentilles reste le même au cours de l'oscillation du disque.

D'autres particularités, ainsi que les avantages de l'invention, apparaîtront clairement à la lumière de la description ci après.

Au dessin annexé :
La figure 1 illustre schématiquement un mode d'exécution préféré de l'invention, et,
La figure 2 représente une forme d'exécution du dispositif qui fait osciller le traducteur.

Le boîtier cylindrique 1 qui contient un liquide de couplage est fermé par une membrane sphérique 2 transparente aux ultrasons et relativement rigide.

Un disque en céramique piézoélectrique 3 est monté de manière à osciller autour d'un axe XX' passant par le centre de la sphère 2 et perpendiculaire au plan de la figure. Un tel montage peut être obtenu au moyen d'un dispositif du genre décrit dans le brevet français susvisé, et qui est représenté schématiquement à la figure 2.

L'arbre moteur 31 entraîne, par l'intermédiaire d'une tige 32 qui tourne dans un plan perpendiculaire à l'arbre 31, une biellette inclinée 33 dont l'extrémité opposée, située sur l'axe de l'arbre 31, coopère avec une chape 34 au centre de celle-ci. La chape 34 est par ailleurs reliée aux extrémités d'un premier diamètre d'un disque 35 (que l'on a représenté évidé en forme de croix pour l'alléger). Comme on l'a expliqué dans le brevet susvisé, le disque 35 oscille autour d'un second diamètre perpendiculaire au premier, des paliers étant prévus aux extrémités de ce second diamètre pour définir un axe fixe XX' d'oscillation.

Une tige 36, montée perpendiculaire à la surface du disque 35 en son centre, porte à son extrémité opposée le disque 3 qui va subir un mouvement oscillant autour de l'axe XX' décalé par rapport à son plan.

Le disque 3 porte sur sa face en regard à la membrane 2 une membrane souple 4 et la chambre en forme de calotte sphérique ainsi définie est reliée par une canalisation souple 5 (avantageusement en matière plastique) qui se déplace dans la demi-sphère 2. La canalisation mobile 5 est raccordée à une canalisation fixe 6 qui traverse le boîtier cylindrique 1 et aboutit, à l'extérieur de ce dernier, à un soufflet 7 contenant un liquide dont l'indice, vis-à-vis des ondes acoustiques, est différent de celui du liquide de couplage.

On a ainsi constitué une lentille 4. Pour faire varier le rayon de courbure de celle-ci, on a prévu de faire varier le volume du soufflet 7 au moyen d'un pointeau 8 monté à vis dans un alésage fileté 9, lui même monté dans un boîtier 10 et subissant aussi une translation perpendiculaire aux bases du soufflet.

Dans le mode d'exécution décrit, le liquide de couplage à lui même un indice supérieur à celui des tissus examinés, si bien que la demi-sphère 2 forme lentille convergente. Au cours de l'oscillation du transducteur 3 la position relative des surfaces des deux lentilles situées à proximité l'une de l'autre et en regard l'une de l'autre reste constante, si bien que le foyer de l'ensemble est situé à distance constante du centre de la sphère et de la surface d'émission des ultrasons.

Un tel dispositif est facile et tout à fait fiable dans son fonctionnement, même lorsque le transducteur oscille à une fréquence relativement élevée.

Il va de soi que divers autres montages du transducteur oscillant pourront être imaginés et que l'on pourra utiliser, pour la fenêtre 2, de l'eau comme liquide de couplage, sans s'écarter de l'esprit de l'invention. La fenêtre 2 n'est pas nécessairement sphérique lorsqu'elle ne forme pas lentille.

## Revendications

Sonde d'échographie comportant un transducteur composé d'un boîtier (1) contenant un liquide de couplage et muni d'une fenêtre (2) de passage d'un faisceau ultrasonore dans lequel sont immergés un élément piézoélectrique (3) en forme de disque, un organe moteur électrique et une transmission mécanique (32 à 36) entre l'arbre (31) du moteur et l'élément piézoélectrique, une membrane déformable (4) solidarisée à l'élément piézoélectrique mobile (3) constituant avec lui une chambre contenant un liquide d'indice de réfraction pour les ondes acoustiques différent de celui du liquide de couplage et formant ainsi une première lentille, ladite chambre étant reliée, au moyen d'une canalisation, à un réservoir fixe (7) de liquide associé à des moyens (8) de faire varier le volume du liquide qu'il contient, pour que la première lentille soit déformable, caractérisée en ce que le liquide de couplage a un indice différent de celui de l'eau vis-à-vis des ondes acoustiques et la fenêtre (2) est constituée par une membrane hémisphérique relativement rigide, de façon a constituer une seconde lentille non déformable, que le mouvement de l'élément piézoélectrique est une oscillation autour d'un axe (XX') passant par le centre de la demi-sphère que forme la membrane et décalé par rapport au plan du disque, de manière que la membrane déformable (4) soit située à proximité de ladite membrane hémisphérique et en regard de celle-ci, et que la canalisation contient une portion mobile souple (5-6) qui autorise le mouvement oscillant de la première lentille.

## Claims

An echographic probe comprising a transducer formed from a case (1), containing a coupling liquid and having à window (2) for the passage of an ultrasonic beam, in which are immersed a piezoelectric element (3) in the form of a disk, an electric motor means and a mechanical transmission means (32 to 36) between the shaft (31) of the motor and the piezoelectric element, a deformable membrane (4) coupled to the mobile piezoelectric element (3) so as to form therewith a chamber containing a liquid with a refraction index for the acoustic waves different from that of the coupling liquid, thus forming a first lens, said chamber being connected, by means of a duct, to a fixed liquid reservoir (7), said fixed reservoir being associated with means (8) for varying the volume of the liquid which it contains, so that the first lens be deformable, characterized in that the coupling liquid has an index different from that of water with respect to the acoustic waves and in that said window (2) is formed by a relatively rigid hemispherical membrane so as to form a second non deformable lens, in that the movement of said piezoelectric element is an oscillation about an axis (XX') passing through the center of the half sphere which the membrane forms and offset with respect to the plane of said disk, so that said deformable membrane (4) is situated close to said hemispherical membrane and opposite thereto, and in that the duct comprises a mobile flexible portion (5-6) which allows the oscillating movement of the first lens.

## Patentansprüche

Echographiesonde mit einem Wandler, der aus einem Gehäuse (1) besteht, in dem eine Kuppelflüssigkeit enthalten ist und das ein Fenster (2) aufweist, für den Durchlass eines Ultraschallstrahls, in der ein piezoelektrisches Element (3) in Form einer Scheibe eingetaucht ist, sowie einem elektrischen Antriebsorgan und einem mechanischen Übertragungsmittel (32 bis 36) zwischen dem Schaft (31) des Motors und dem piezoelektrischen Element, und eine deformierbare Membran (4) die mit dem beweglichen piezoelektrischen Element (3) gekuppelt ist, mit diesem eine Kammer bildet, in der eine Flüssigkeit enthalten ist, deren Brechungskoeffizient der akustischen Wellen verschieden ist von dem der Kuppelflüssigkeit und die auf diese Weise eine erste Linse bildet, wobei besagte Kammer mittels einer Leitung an ein stationäres Flüssigkeitsreservoir (7) angeschlossen ist, dem Mittel (8) zugeordnet sind, um das darin enthaltene Flüssigkeitsvolumen zu variieren, damit die erste Linse verformbar ist, dadurch gekennzeichnet, dass die Kuppelflüssigkeit einen Brechungskoeffizienten der Schallwellen aufweist, welcher verschiden ist von dem des Wassers und dass das Fenster (2) von einer halbkugelförmigen, relativ starren Membran gebildet wird, um so eine zweite, nicht verformbare, Linse zu bilden, dass die Bewegung des piezoelektrischen Elementes eine Schwingung um die Achse (XX') ist, die durch den Mittelpunkt der von der Membran gebildeten Halbkugel verläuft und im Verhältnis zur Scheibenebene versetzt ist, sodass die deformierbare Membran (4) in der Nähe der besagten halbkugelförmigen Membran und dieser gegenüber angeordnet ist und dass die Leitung einen elastischen, beweglichen Abschnitt (5-6) enthält, welcher die schwingende Bewegung der ersten Linse ermöglicht.
